# EUROPÄISCHE PATENTSCHRIFT

(11) **EP 1 253 666 B1**
(45) Veröffentlichungstag und Bekanntmachung des Hinweises auf die Patenterteilung: **07.03.2012**
(21) Anmeldenummer: 02001535.0
(22) Anmeldetag: 23.01.2002
(51) Int. Cl.: H01Q 1/04, G10K 11/00

(54) **Unterwasserantenne**
Underwater antenna
Antenne sous-marine

(30) Priorität: 24.04.2001 DE 10119867
(43) Veröffentlichungstag der Anmeldung: 30.10.2002
(73) Patentinhaber: ATLAS ELEKTRONIK GMBH, 28305 Bremen (DE)
(72) Erfinder: Busch, Rainer, Dr., 26131 Oldenburg (DE); Sachs, Walter, Dr., 28876 Euten (DE); Hoffmann, Christoph, 27777 Ganderkesee (DE)
(74) Vertreter: Wasiljeff, Johannes M.B.

(56) Entgegenhaltungen:
- EP-A- 0 274 685
- EP-A- 0 944 127
- DE-A1- 3 739 185
- DE-C1- 19 518 461
- GB-A- 2 146 295
- US-A- 4 907 208
- US-A- 5 353 263

## Beschreibung

Die Erfindung betrifft eine Unterwasserantenne der im Oberbegriff des Anspruchs 1 definierten Gattung.

Solche Unterwasserantennen sind bei bestimmten Anwendungen, z.B. in Verbindung mit einem Minensuch- oder -schutzsonar oder einem Sedimentsonar für seismische Untersuchungen im Meeresboden, erheblichen Schockbelastungen durch Druckwellen ausgesetzt, die von Detonationen erzeugt werden. Im Antennengehäuse solcher Unterwasserantennen sind neben den elektroakustischen Wandlern zum Schallempfang oder zum Schallsenden noch weitere Bauteile und Baugruppen enthalten, so z.B. Elektronikkomponenten, wie Vorverstärker, Übertragungstransformatoren, Drosseln etc. Diese Bauteile sind in einem im Gehäuse ausgebildeten Aufnahmeraum untergebracht und auf einem Halter befestigt, der seinerseits im Gehäuse festgelegt ist.

Bei solchen Schockbelastungen treten an diesen Bauteilen der Unterwasserantennen erhebliche Kräfte auf, so daß die Bauteile daher besonders schockfest ausgelegt werden müssen. Aber auch die Befestigung der Bauteile an dem Halter und des Halters im Gehäuse müssen extrem hohe Kräfte auffangen können und entsprechend ausgelegt werden. Beides führt zu einer erheblichen Steigerung der Herstellungskosten einer solchen Unterwasserantenne.

Eine bekannte Unterwasser-Schleppantenne (EP 0944127 A2) weist einen flexiblen Schlauch aus Polyäthylen auf, in dem eine Mehrzahl von Gelkörpern hintereinander aufgereiht sind. In den Gelkörper sind Hydrophone mit elektronischen Bauteilen zum Betreiben der Hydrophone eingegossen. Um Lufteinschlüsse im Akustikteil zu vermeiden wird der Gelkörper mit eingeschlossenen Hydrophonen und Bausteinen außerhalb des Schlauches gegossen, wobei der Durchmesser des Gelkörpers kleiner ist als der Durchmesser des Schlauchs. Die elastischen Gelkörper werden zusammen mit Öl in den Schlauch eingebracht. Die Gelkörper nehmen Öl quellend auf und füllen so den Schlauch nach dem Quellprozess ohne Blasenbildung. Das Gießen eines Gelkörpers erfolgt in einer rohrförmigen Gussform mit einem Einlaufstutzen und einem Steiger. Über den Einlaufstutzen wird Gel in das Rohr eingefüllt. Nach dem Abbinden bildet sich in der Gussform eine Gelschicht auf die die Hydrophone und elektronischen Bauteile aufgelegt werden. Beim weiteren Herstellungsvorgang wird flüssiges Gel solange eingefüllt, bis die Gussform mit Gel gefüllt ist, wobei über den Steiger in der Gussform vorhandene Luft entweicht, so dass nach dem Abbinden der Gelkörper keine Luftblasen aufweist.

Eine ebenfalls bekannte Untetwasser-Schleppantenne (DE 195 18 461 C1) weist eine elastische, schlauchförmige Hülle und eine Vielzahl von darin mittig und im festen Längsabstand voneinander angeordneten Hydrophonen auf. Zur Erzielung eines kleinen Durchmessers der Schleppantenne ist die schlauchförmige Hülle aus Polyäthylen mit einer spezifischen Dichte von > 1 gr/cm³ gefertigt und vollständig mit einem die Hydrophone unmittelbar einschließenden, weichen Gel ausgefüllt.

Ein bekanntes Wandlerelement, insbesondere Hydrophon, für eine Unterwasserantenne (DE 37 39 185 A1) weist ein Piezoelement mit einer seine parallel zur Polarisationsrichtung sich erstreckenden Seitenflächen überdeckenden Ummantelung auf. Die Ummantelung besteht aus einem syntaktischen Schaum oder einem elastischen oder viskoelastischen Kunststoff mit gasgefüllten Mikroblasen, wobei die Mikroblasen vorzugsweise an den Außenflächen konzentriert sind. Die Wandlerelemente sind mit einer Umhüllung aus schalltransparentem Umgussmaterial, z.B. Polyurethan, versehen.

Der Erfindung liegt die Aufgabe zugrunde, bei einer Unterwasserantenne der vorstehend beschriebenen Art die Kräfte, die bei Auftreffen von durch Explosionen im Wasser ausgelösten Druckwellen auf das Gehäuse der Unterwasserantenne an den Bauteilen angreifen, zu reduzieren.

Die Aufgabe ist erfindungsgemäß durch die Merkmale im Anspruch 1 gelöst.

Die erfindungsgemäße Unterwasserantenne hat den Vorteil, daß durch die Ausfüllung des Aufnahmeraums mit an Wasser impedanzangepaßtem Füllstoff die auf die Unterwasserantenne auftreffende Druckwelle nicht an der Grenzschicht zum hohlen Aufnahmeraum reflektiert wird, sondern das gesamte Gehäuse der Unterwasserantenne ohne wesentliche Reflexionen durchläuft. Da keine Reflexionswelle entsteht, die sich der einlaufenden Druckwelle überlagert, werden die Bauteile durch die Druckwelle weit weniger stark beschleunigt als bei einem nur luftgefüllten Aufnahmeraum, und zwar um etwa die Hälfte. Zudem übt die Füllung einerseits eine mechanische Stützfunktion für die Bauteile aus und verhindert andererseits durch das vollständige Umschließen der Bauteile, daß diese in Resonanz geraten und es zu einer weiteren Erhöhung der an den Bauteilen angreifenden oszillierenden Kraft, der sog. Resonanzüberhöhung, kommt, die nochmals eine Verdopplung des Beschleunigungswerts hervorrufen würde. Insgesamt treten damit durch die Füllung des Aufnahmeraums an den Bauteilen geringere Kräfte auf, was geringere Anforderungen an die Schockfestigkeit der Bauteile und geringere Anforderungen an die Lagerkräfte für die Befestigungen der Bauteile stellt. Beides läßt die Fertigungskosten der Unterwasserantenne sinken.

Zweckmäßige Ausführungsformen der erfindungsgemäßen Unterwasserantenne mit vorteilhaften Weiterbildungen und Ausgestaltungen der Erfindung ergeben sich aus den weiteren Ansprüchen.

Gemäß einer vorteilhaften Ausführungsform der Erfindung ist der Füllstoff eine Flüssigkeit oder ein Gel. Eine Flüssigkeitsfüllung erleichtert den Austausch oder die Reparatur von Bauteilen. Dies gilt auch für Füllungen mit einem Gel, wenn das Gel die Eigenschaft besitzt, bei Erwärmung fließfähig zu werden.

Die Erfindung ist anhand eines in der Zeichnung dargestellten Ausführungsbeispiels im folgenden näher beschrieben, Es zeigen:
- Fig. 1: einen Längsschnitt einer Unterwasserantenne, nur schematisch dargestellt,
- Fig. 2: eine perspektivische Ansicht einer konstruktiven Ausführung der Unterwasserantenne mit teilweise aufgeschnittenem Gehäuse,
- Fig. 3 und 4: jeweils ein beispielhaftes Diagramm der bei Schockbelastung der Unterwasserantenne im Knoten A in Fig. 1 auftretenden Beschleunigung in Abhängigkeit von der Zeit bei ungefülltem (Fig. 3) und gefülltem (Fig. 4) Aufnahmeraum.

Die in Fig. 1 im Längsschnitt und nur schematisch und in Fig. 2 als ein konstruktives Ausführungsbeispiel dargestellte Unterwasserantenne dient vorzugsweise zur Minendetektion und ist ein wesentlicher Sensor einer Minenmeideanlage. Die Antenne weist ein mit einem Deckel 11 verschlossenes steifes Gehäuse 10 auf, das am freien Ende eines Trägers 12 befestigt ist. Der Träger 12 ist im Rumpf eines Wasserfahrzeugs, insbesondere eines U-Boots, axial verschiebbar gehalten, so daß die Antenne durch eine Öffnung im Rumpfboden ein- und ausgefahren werden kann. Ggf. ist der Träger 12 auch um seine Längsachse drehbar ausgebildet.

Wie in der schematischen Schnittdarstellung der Fig. 1 angedeutet ist, weist die Unterwasserantenne eine ein sog. Flächenarray bildende Wandleranordnung 13 aus einer Vielzahl von einzelnen, voneinander horizontal und vertikal beabstandet angeordneten Wandlern 131 auf, die in einen Umguß 14 aus Kunststoff, z.B. Polyurethan, eingebettet sind. Die Wandleranordnung 13 ist im vorderen Bereich des Gehäuses 10 aufgenommen und an einer im Gehäuse 10 sich quer erstreckenden Montageplatte 15 befestigt. Auf der von der Wandleranordnung 13 abgekehrten Rückseite der Montageplatte 15 ist im Gehäuse 10 ein Aufnahmeraum 16 für weitere Bauteile 17 der Antenne vorgesehen. Diese Bauteile 17 sind beispielsweise Vorverstärker, Übertragertransformatoren, Drosseln oder andere Elektronikkomponenten. Diese Bauteile 17 sind über geeignete Befestigungsstifte 18 an der Montageplatte 15 befestigt. Die in Fig. 1 nur schematisch dargestellten Bauteile 17 sind in einer konstruktiven Ausführung in Fig. 2 zu sehen. Sie weisen jeweils eine doppellagige Leiterplatte 19 auf, auf welcher die Elektronikkomponenten befestigt und miteinander elektrisch verbunden sind. Jede Leiterplatte 19 ist über die bereits erwähnten Befestigungsstifte 18 an der Montageplatte 15 festgelegt. An der Montageplatte 15 befestigte Steckverbinder 20 stellen die elektrische Verbindung zwischen den Elektronikkomponenten und den Wandlern 131 der Wandleranordnung 13 her.

Nach Einsetzen der Bauteile 17 wird der gesamte Aufnahmeraum 16 mit einem Füllstoff 21 ausgefüllt, dessen akustische Impedanz an der des Wasser angenähert ist. Trifft eine Druckwelle, die beispielsweise von der Explosion einer Mine ausgelöst wird, mit einer Druckamplitude p₀ auf die Wandleranordnung 13 auf, so bleibt die Druckamplitude p₀ beim Durchgang durch den Umguß 14, der eine zum Wasser vergleichbare akustische Impedanz aufweist, angenähert erhalten und trifft auf die Grenzfläche zwischen Umguß 14 und Füllstoff 21. Diese Druckwelle erzeugt an der Montageplatte 15 eine Oszillation, wobei die Montageplatte 15 eine gemittelte Beschleunigung erfährt von${a}_{0} = \frac{{p}_{0}}{ρ ⋅ c ⋅ θ} ,$ wobei ρ die Massendichte, c die Schallgeschwindigkeit und θ die 1/e-Breite ist. Die 1/e-Breite ist diejenige Zeitspanne, in welcher die auf die Druckamplitude p₀ normierte Druckamplitude p(t) der Druckwelle auf den Wert 1/e abgeklungen ist. Bei z.B. einer Druckwelle von 200bar, einer 1/e-Breite von θ=1•10⁻³sec und einer Schallgeschwindigkeit c=1500m/sec ergibt sich eine mittlere Beschleunigung a₀=1,3•10⁴m/sec². Besitzen die Bauteile 17 die Masse m, so müssen die Lagerungskräfte, mit denen die Bauteile 17 an der Montageplatte 15 gehalten werden, größer als F = 2ma₀ sein. Wäre der impedanzangepaßte Füllstoff 21 im Aufnahmeraum 16 nicht vorhanden, sondern dieser nur luftgefüllt, so würde die Druckwelle an der Grenzfläche zwischen Umguß 14 und Aufnahmeraum 16 reflektiert und die Reflexionswelle sich der Druckwelle überlagern. Die auf die Montageplatte 15 wirkende Druckamplitude würde sich verdoppeln, so daß doppelt so hohe Lagerkräfte erforderlich wären, um ein Ablösen der Bauteile 17 von der Montageplatte 15 zu verhindern.

In den beiden Diagrammen der Fig. 3 und 4 sind die vorstehend beschriebenen Beschleunigungsverhältnisse bei luftgefülltem Aufnahmeraum 16 (Fig. 3) und bei mit impedanzangepaßtem Füllstoff 21 gefülltem Aufnahmeraum 16 illustriert. Dabei ist die Beschleunigung des Knotens A auf der Montageplatte 15 in Fig. 1 in Abhängigkeit von der Zeit dargestellt, wobei im Zeitpunkt t=0 die Druckwelle mit einer Druckamplitude von z.B. 190bar auf die Wandleranordnung 13 auftrifft. Deutlich ist zu sehen, daß die Beschleunigung des Knotens A durch den Füllstoff 21 erheblich reduziert wird. Eine solche Reduzierung wird noch größer, wenn man berücksichtigt, daß bei luftgefülltem Aufnahmeraum 16 an der Montageplatte 15 eine Resonanzüberhöhung auftreten kann, wenn 1/θ der Resonanzfrequenz der Lagerung der Bauteile 17 entspricht.

Als Füllstoff 21 wird vorzugsweise eine Flüssigkeit, z.B. Öl oder ein Gel verwendet, daß durch Erwärmen fließfähig wird. Bei einem solchen Füllstoff 21 kann der Aufnahmeraum 16 zwecks Reparatur oder Austausch der Bauteile 17 entleert werden. Als Füllstoff 21 kann aber auch ein flüssiges Vergußmaterial, z.B. Polyurethan, verwendet werden, das aushärtet.

## Patentansprüche

1. Unterwasserantenne mit einem an einem Träger (12) befestigten, steifen Gehäuse (10), mit einer im Gehäuse (10) integrierten Wandleranordnung (13) aus einer Vielzahl von elektroakustischen Wandlern (131), mit in einem im Gehäuse (10) ausgebildeten Aufnahmeraum (16) aufgenommenen Bauteilen (17) zum Betreiben der Wandler (131) und mit einem im Gehäuse (10) festgelegten Halter (15), an dem die Bauteile (17) befestigt sind, **dadurch gekennzeichnet, dass** der Halter eine die Wandleranordnung (13) tragende Montageplatte (15) ist, auf deren von der Wandleranordnung (13) abgekehrten Rückseite der Aufnahmeraum (16) liegt, und dass der Aufnahmeraum (16) vollständig mit einem Füllstoff (21) ausgefüllt ist, dessen akustische Impedanz an die des Wassers angenähert ist.

2. Unterwasserantenne nach Anspruch 1, **dadurch gekennzeichnet, dass** der Füllstoff (21) ein Gel ist.

3. Unterwasserantenne nach Anspruch 1, **dadurch gekennzeichnet, dass** der Füllstoff (21) eine Flüssigkeit ist.

4. Unterwasserantenne nach Anspruch 3, **dadurch gekennzeichnet, dass** die Flüssigkeit Öl ist.

5. Unterwasserantenne nach Anspruch 1, **dadurch gekennzeichnet, dass** der Füllstoff (21) ein aushärtendes Vergussmaterial ist.

6. Unterwasserantenne nach Anspruch 5, **dadurch gekennzeichnet, dass** das Vergussmaterial aus Polyurethan besteht.

7. Unterwasserantenne nach einem der Ansprüche 1 - 6, **dadurch gekennzeichnet, dass** die Bauteile (17) Elektronikkomponenten sind.

8. Unterwasserantenne nach Anspruch 7, **dadurch gekennzeichnet, dass** die Elektronikkomponenten auf Leiterplatten (19) angeordnet sind, die an der Montageplatte (15) befestigt sind.

9. Unterwasserantenne nach einem der Ansprüche 1 - 8, **dadurch gekennzeichnet, dass** die elektroakustischen Wandler (131) in einem Umguss (14) mit dem Wasser angepasster akustischer Impedanz eingebettet sind und dass die Montageplatte (15) am Umguss (14) anliegt.

10. Unterwasserantenne nach einem der Ansprüche 1 - 9, **dadurch gekennzeichnet, dass** der Träger (12) um seine Längsachse schwenkbar und aus dem Rumpf eines Wasserfahrzeugs, insbesondere eines Unterwasserfahrzeugs, ausschiebbar und in den Rumpf einziehbar ausgebildet ist.

## Claims

1. Underwater antenna having a stiff housing (10), which is attached to a support (12), having a transducer arrangement (13) which is integrated in the housing (10) and consists of a multiplicity of electroacoustic transducers (131), having components (17), which are held in a holding area (16) which is formed in the housing (10), for operation of the transducers (131), and having a holder (15), which is fixed in the housing (10) and to which the components (17) are attached, **characterized in that** the holder is a mounting plate (15), which supports the transducer arrangement (13) and on whose rear face, facing away from the transducer arrangement (13), the holding area (16) is located, and **in that** the holding area (16) is filled completely with a filler (21) whose acoustic impedance is approximately the same as that of the water.

2. Underwater antenna according to Claim 1, **characterized in that** the filler (21) is a gel.

3. Underwater antenna according to Claim 1, **characterized in that** the filler (21) is a liquid.

4. Underwater antenna according to Claim 3, **characterized in that** the liquid is oil.

5. Underwater antenna according to Claim 1, **characterized in that** the filler (21) is a cured encapsulation material.

6. Underwater antenna according to Claim 5, **characterized in that** the encapsulation material consists of polyurethane.

7. Underwater antenna according to one of Claims 1-6, **characterized in that** the components (17) are electronic components.

8. Underwater antenna according to Claim 7, **characterized in that** the electronic components are arranged on printed circuit boards (19) which are attached to the mounting plate (15).

9. Underwater antenna according to one of Claims 1-8, **characterized in that** the electroacoustic transducers (131) are embedded in surrounding encapsulation (14) whose acoustic impedance is matched to that of the water, and **in that** the mounting plate (15) rests on the surrounding encapsulation (14).

10. Underwater antenna according to one of Claims 1-9, **characterized in that** the support (12) is designed such that it can pivot about its longitudinal axis, and can be pushed out of the hull, and pulled into the hull, of a watercraft, in particular of an underwater vehicle.

## Revendications

1. Antenne sous-marine comprenant un boîtier (10) rigide fixé à un élément porteur (12), comprenant un arrangement de convertisseurs (13) intégré dans le boîtier (10) et constitué d'une pluralité de convertisseurs électroacoustiques (131), comprenant des composants (17) logés dans un espace d'accueil (16) formé dans le boîtier (10) pour piloter les convertisseurs (131) et comprenant un support (15) bloqué dans le boîtier (10) sur lequel sont fixés les composants (17), **caractérisé en ce que** le support est une plaque de montage (15) qui supporte l'arrangement de convertisseurs (13), sur lequel repose le côté arrière de l'espace d'accueil (16) à l'opposé de l'arrangement de convertisseurs (13), et **en ce que** l'espace d'accueil (16) est entièrement rempli d'une matière de remplissage (21) dont l'impédance acoustique s'approche de celle de l'eau.

2. Antenne sous-marine selon la revendication 1, **caractérisée en ce que** la matière de remplissage (21) est un gel.

3. Antenne sous-marine selon la revendication 1, **caractérisée en ce que** la matière de remplissage (21) est un liquide.

4. Antenne sous-marine selon la revendication 3, **caractérisée en ce que** le liquide est de l'huile.

5. Antenne sous-marine selon la revendication 1, **caractérisée en ce que** la matière de remplissage (21) est un matériau de scellement durcissant.

6. Antenne sous-marine selon la revendication 5, **caractérisée en ce que** le matériau de scellement se compose de polyuréthane.

7. Antenne sous-marine selon l'une des revendications 1 à 6, **caractérisée en ce que** les composants (17) sont des composants électroniques.

8. Antenne sous-marine selon la revendication 7, **caractérisée en ce que** les composants électroniques sont disposés sur des circuits imprimés (19) qui sont fixés à la plaque de montage (15).

9. Antenne sous-marine selon l'une des revendications 1 à 8, **caractérisée en ce que** les convertisseurs électroacoustiques (131) sont enrobés dans une masse coulée (14) ayant une impédance acoustique adaptée à l'eau et **en ce que** la plaque de montage (15) repose sur la masse coulée (14).

10. Antenne sous-marine selon l'une des revendications 1 à 9, **caractérisée en ce que** l'élément porteur (12) peut pivoter autour de son axe longitudinal et est configuré pour être coulissé hors de la coque et inséré dans la coque d'un véhicule nautique, notamment d'un véhicule sous-marin.
